# EUROPÄISCHE PATENTSCHRIFT

(11) **EP 2 126 374 B1**
(45) Veröffentlichungstag und Bekanntmachung des Hinweises auf die Patenterteilung: **10.07.2013**
(21) Anmeldenummer: 08715475.3
(22) Anmeldetag: 08.02.2008
(51) Int. Cl.: F15B 13/08, F15B 21/04

(54) **STEUERBLOCK MIT ÖLKANAL ZUM TEMPERIEREN**
CONTROL BLOCK COMPRISING AN OIL CHANNEL FOR TEMPERATURE CONTROL
BLOC DE COMMANDE DOTÉ D'UN CANAL DE CIRCULATION D'HUILE POUR THERMORÉGULATION

(30) Priorität: 16.02.2007 DE 102007008294
(43) Veröffentlichungstag der Anmeldung: 02.12.2009
(73) Patentinhaber: Robert Bosch GmbH, 70442 Stuttgart (DE)
(72) Erfinder: BÜTTNER, Peter, 97816 Lohr (DE); RÜPPEL, Robert, 97836 Bischbrunn (DE)
(74) Vertreter: Winter, Brandl, Fürniss, Hübner, Röss, Kaiser, Polte - Partnerschaft
(86) Internationale Anmeldenummer: PCT/DE2008/000242
(87) Internationale Veröffentlichungsnummer: WO 2008/098559

(56) Entgegenhaltungen:
- DE-A1- 2 949 763
- DE-A1- 10 035 575
- DE-A1- 10 056 003

## Beschreibung

Die Erfindung betrifft einen Steuerblock mit einer Vielzahl von Steuerblockelementen, in denen jeweils eine Ventilanordnung zur Ansteuerung eines jeweiligen hydraulischen Verbrauchers vorgesehen ist.

Im Dokument DE 100 35 575 A1 wird ein LS-Steuerblock beschrieben, bei dem eine Verstellpumpe im Abhängigkeit vom höchsten Lastdruck der betätigten hydraulischen Verbraucher jeweils so eingestellt wird, dass der Pumpendruck um eine vorbestimmte Druckdifferenz Δp über dem höchsten Lastdruck liegt. Den hydraulischen Verbrauchern fließt das Druckmittel über verstellbare Zumessblenden an Wegeventilen zu, die zwischen einer von der Verstellpumpe abgehenden Zulaufleitung und den hydraulischen Verbrauchern angeordnet sind. Den Wegeventilen sind Individualdruckwaagen zugeordnet, durch die in dem Fall, in dem durch die Verstellpumpe eine ausreichende Druckmittelmenge geliefert wird, unabhängig von den Lastdrücken der hydraulischen Verbraucher über die Zumessblenden eine konstante Druckdifferenz besteht. Somit hängt die dem hydraulischen Verbraucher zuströmende Druckmittelmenge lediglich vom Öffnungsquerschnitt der jeweiligen Zumessblende ab. Die Druckwaagen werden in Öffnungsrichtung von einer Feder und von dem Druck nach der jeweiligen Zumessblende und in Schließrichtung von dem Druck vor der jeweiligen Zumessblende beaufschlagt.

Im Dokument DE 100 56 003 A1 wird eine Vorrichtung mit einem Wegeventil beschrieben. Über ein Spülventil wird ein minimaler Volumenstrom einer Pumpe sichergestellt. Das Spülventil wird geschlossen, wenn ein bestimmter Druck im strömenden Druckmittel überschritten wird.

Wenn ein derartiger Steuerblock nach dem Stand der Technik bei einer Autobetonpumpe zum Einsatz gelangt, so kann der Fall eintreten, dass bei hydraulisch angesteuerter Betonpumpe längere Zeit keine hydraulische Betätigung des Betonverteilermastes erfolgt und somit kein Druckmittel den Steuerscheiben für die hydraulischen Verbraucher des Verteilermastes zuströmt. Die Steuerscheiben für den Verteilermast kühlen auf Umgebungstemperatur ab, während das im Steuerblock strömende und zum Antrieb der Betonpumpe verwendet Druckmittel eine erhöhte Temperatur aufweist. Erfolgt nun eine Betätigung eines in einer Steuerscheibe für ein Segment des Verteilermastes vorgesehenen Ventils, so strömt das warme Druckmittel in die Steuerscheibe für das jeweilige Verteilermastsegment. Der Steuerschieber in der Steuerscheibe erwärmt sich, während das Gehäuse der Steuerscheibe zunächst Umgebungstemperatur hat, die im Winter sehr niedrig sein kann. Beispielsweise beträgt die Temperatur des im Steuerblock strömenden Druckmittels 100 °C, während die Umgebungstemperatur und somit die Temperatur des Abschnitts des Steuerblockgehäuses, der nicht von dem warmen Druckmittel durchströmt wird, ungefähr 10 °C beträgt. Aufgrund dieses Temperaturunterschiedes kann es zu einem Klemmen beim Steuerschieber im Gehäuse des Steuerblocks kommen. DE 29 49 763 A1 offenbart einen Steuerblock gemäß dem Oberbegriff von Anspruch 1.

Die Erfindung hat die Aufgabe, einen Steuerblock mit den Merkmalen aus dem Oberbegriff des Patentanspruches 1 so weiter zu bilden, dass Funktionsbeeinträchtigungen des Steuerblocks aufgrund von Temperaturunterschieden vermieden werden.

Diese Aufgabe wird durch einen Steuerblock gemäß Patentanspruch 1 gelöst.

Es wird ein Steuerblock mit einer Vielzahl von Steuerblockelementen vorgesehen, in denen jeweils eine Ventilanordnung zur Ansteuerung eines jeweiligen hydraulischen Verbrauchers vorgesehen ist, wobei der Steuerblock einen Ölkanal aufweist, der unabhängig von der Ansteuerung der Ventilanordnung von einem Ölstrom zum Temperieren von zumindest einem Steuerblockelement durchströmt ist. Somit kann selbst bei langer Nichtbetätigung einer Ventilscheibe des Steuerblocks eine Erwärmung dieser Ventilscheibe sichergestellt werden, so dass bei einer Betätigung eines Ventils ein Klemmen des Steuerschiebers verhindert wird.

Es wird bevorzugt, dass der Ölstrom im Wesentlichen konstant ist, da auf diese Weise eine gleichmäßige Erwärmung des Ventilgehäuses sichergestellt werden kann.

Im Ölkanal ist erfindungsgemäß eine Düse angeordnet, wobei die Düse auch durch den engen Kanal selbst oder eine Verengung des Kanals gebildet sein kann.

Des Weiteren ist erfindungsgemäß über der Düse eine konstante Druckdifferenz vorgesehen. Dieses wird dadurch umgesetzt, dass zwischen Zulaufleitung und Steuerölversorgungskanal ein Druckminderventil vorgesehen ist. Durch die sich einstellende konstante Druckdifferenz kann ein konstanter Volumenstrom von warmem Öl durch das Ventilgehäuse abgesichert werden.

In einer Weiterbildung ist die Düse in einem Endelement des Steuerblocks vorgesehen, so dass eine Durchströmung der zwischen dem Eingangselement und dem Endelement liegenden Ventilscheiben sichergestellt werden kann.

Die Düse ist bevorzugt in einem Endelement des Steuerblocks mit Komponenten für die Steuerölversorgung angeordnet, so dass der Steuerblock kompakt ausführbar ist.

In einer bevorzugten Ausführung ist die Düse zwischen einem mit Pumpendruck beaufschlagtem Kanal und einem Niederdruckkanal vorgesehen. Mit Pumpendruck beaufschlagte Kanäle weisen häufig einen großen Querschnitt auf, so dass eine große Wärmeaustauschfläche zur Verfügung steht.

Ferner wird es bevorzugt, dass die Düse zwischen einem Steuerölversorgungskanal und einem Niederdruckkanal angeordnet ist. Dadurch kann ein Druckverlust aufgrund der Ölströmung zum Erwärmen auf einem niedrigen Wert gehalten werden.

Die Düse kann auch zwischen einem Steuerölversorgungskanal und einem Tankkanal für das Arbeitsdruckmittel vorgesehen sein. Aufgrund des großen Durchmessers des Tankkanals kann dann die Erwärmung gleichmäßig gestaltet werden.

In einer Weiterbildung ist die Düse zwischen einem Steuerölversorgungskanal und einem im Wesentlichen unter Atmosphärendruck stehenden Kanal für abfließendes Steueröl ausgebildet, so dass kein zusätzlicher Kanal für die Erwärmung des Ventilgehäuses notwendig ist.

Bei einem Ausführungsbeispiel ist die Düse zwischen einem bei gesperrtem Hauptpumpenkanal mit einem Pumpenanschluss des Steuerblocks verbundenen Hilfskanal und einem Niederdruckkanal angeordnet, um auch bei gesperrtem Hauptpumpenkanal eine Erwärmung des Ventilgehäuses sicher zu stellen.

Erfindungsgemäße Weiterbildungen der Erfindung sind Gegenstand der Unteransprüche.

Nachfolgend wird die Erfindung anhand schematischer Zeichnungen näher beschrieben. Es zeigen:
Figur 1 einen erfindungsgemäßen Steuerblock mit einer Vielzahl von Steuerblockelementen entsprechend dem ersten Ausführungsbeispiel der Erfindung;
Figur 2 eine Schnittansicht durch eine Steuerscheibe für einen Steuerblock entsprechend dem ersten Ausführungsbeispiel;
Figur 3 eine Steuerölversorgungsscheibe eines Steuerblocks entsprechend einem zweiten Ausführungsbeispiel der Erfindung und
Figur 4 eine Steuerölversorgungsscheibe eines Steuerblocks entsprechend einem dritten Ausführungsbeispiel der Erfindung.

Fig. 1 zeigt einen LS-Steuerblock 1 entsprechend dem ersten Ausführungsbeispiel, der eine Eingangsscheibe 2, eine Steuerölversorgungsscheibe 4 und eine Abschlussscheibe 6 aufweist. Zwischen der Eingangsscheibe 2 und der Abschlussscheibe 6 befindet sich eine Wegeventilscheibe 8, die bei einer Autobetonpumpe beispielsweise zur Ansteuerung der über die Anschlüsse A1 und B1 mit der Wegeventilscheibe 8 verbundenen Betonpumpe verwendet wird. Zwischen der Eingangsscheibe 2 und der Steuerölversorgungsscheibe 4 befinden sich zwei Wegeventilscheiben 10, 12, die zur Betätigung von weiteren hydraulischen Verbrauchern der Betonpumpe über Anschlüsse A3 und B3 und über die Anschlüsse A9 und B9 , zum Beispiel zur Betätigung von Hydrozylindern am Verteilermast oder von Stützen der Autobetonpumpe dienen.

An der Eingangsscheibe 2 sind ein Pumpenschluss P, ein Tankanschluss T und ein Lastmeldeanschluss LS, über den der maximale Lastdruck der über den Steuerblock angesteuerten hydraulischen Verbraucher abgreifbar ist, angeordnet. Über den Pumpenanschluss P wird dem Steuerblock Druckmittel von einer in Figur 1 nicht dargestellten Hydropumpe zugeführt, während der Tankanschluss T mit einem in Figur 1 nicht dargestellten Tank verbunden ist. An der Steuerölversorgungsscheibe 4 ist ein Steueröl-Tankanschluss Y vorgesehen.

In der Eingangsscheibe 2 ist ferner zwischen dem Pumpenanschluss P und dem Tankanschluss T ein Druckbegrenzungsventil 82 angeordnet, so dass der Druck in einer mit dem Pumpenanschluss P verbundenen Zulaufleitung 42 den am Druckbegrenzungsventil 82 eingestellten Druck nicht überschreiten kann. Ein in der Eingangsscheibe 2 angeordnetes Wechselventil 40 steht mit Wechselventilen 36, 38, 39 der Wegeventilscheiben 8, 10, 12 in Druckmittelverbindung, damit der höchste der Lastdrücke am Lastmeldeanschluss LS der Eingangsscheibe ansteht. Zur Druckmittelverbindung zwischen dem Wechselventil 40 in der Eingangsscheibe und dem Wechselventil 38 in der Wegeventilscheibe 8 ist in der an der zur Eingangsscheibe 2 entgegengesetzten Seite der Wegeventilscheibe 8 angeordneten Abschlussscheibe 6 ein Verbindungskanal 41 angeordnet.

Die Wegeventilscheiben 8 und 12 weisen jeweils ein Wegeventil 14, 18, dessen Steuerkolben über zugeordnete Druckreduzierventile verstellbar sind, mit zugeordneter Druckwaage 21, 22 auf. Die Druckwaagen 21, 22 werden in Öffnungsrichtung von einer Druckfeder 32, 34 und dem Druck nach der jeweiligen am Wegeventil 14, 18 ausgebildeten Zumessblende und in Schließrichtung von dem Druck von einem Steuerdruck vor der jeweiligen Zumessblende beaufschlagt. Der höchste Lastdruck aller gleichzeitig betätigten hydraulischen Verbraucher wird über die Wechselventile 36, 38 und 39 der Wegeventilscheiben 8, 10 und 12 und das Wechselventil 40 abgegriffen und an die Pumpe gegeben. Mit dem gemeldeten Lastdruck wird die mit dem Pumpenanschluss P verbundene und in Fig. 1 nicht dargstellte Verstellpumpe so eingestellt, dass der Pumpendruck eine bestimmte Druckdifferenz Δp über dem gemeldeten höchsten Lastdruck liegt. Wenn beispielsweise eine Druckdifferenz von 20 bar eingestellt ist, so stellt sich am Pumpenanschluss P der Eingangsscheibe 2 in dem Fall, in dem kein Lastdruck gemeldet wird, ein Druck von 20 bar, ansonsten ein um 20 bar über dem höchsten Lastdruck liegender Druck ein.

Die mit dem Pumpenanschluss P der Eingangsscheibe 2 hydraulisch verbundene Zulaufleitung 42 leitet Druckmittel zum Eingang der Druckwaage 22, von der das Druckmittel über das Wegeventil 14 zur Ansteuerung eines hydraulischen Verbrauchers über Arbeitsanschlüsse A1 und B1 verwendbar ist.

Die Wegeventilscheibe 10 weist ein Wegeventil 54 auf, über das die Druckmittelverbindung von der Zulaufleitung 42 zu einem Arbeitsanschluss A3 oder einem Arbeitsanschluss B3 und einer mit dem Arbeitsanschluss B3 in Druckmittelverbindung stehenden Zulaufleitung 44 schaltbar ist. Dem Wegeventil 54 ist keine Druckwaage vorgeschaltet.

Die mit dem Pumpenanschluss P der Eingangsscheibe 2 über die Wegeventilscheibe 10 hydraulisch verbindbare Zulaufleitung 44 leitet Druckmittel zum Eingang der Druckwaage 21, von der das Druckmittel über das Wegeventil 18 zur Ansteuerung eines hydraulischen Verbrauchers über Arbeitsanschlüsse A9 und B9 verwendbar ist.

Durch die Wegeventilscheiben 8, 10, 12 geht außerdem ein mit dem Tankanschluss T an der Eingangsscheibe 2 verbundener Ablaufkanal 46 hindurch, der in die Steuerölversorgungsscheibe 4 hinein reicht und der Teil eines Abströmpfades ist, über den Druckmittel von den Ablaufanschlüssen T der Wegeventile 14; 18, 54 zum Tankanschluss T in der Eingangsscheibe 2 zurückströmen kann.

In der in Fig. 1 gezeigten Ruhestellung des Wegeventils 54 der Wegeventilscheibe 10 ist eine Druckmittelverbindung zwischen der Zulaufleitung 44 in der Wegeventilscheibe 12 und dem Ablaufkanal 46 hergestellt. Auf diese Weise wird eine Druckmittelzuführung von der Zulaufleitung 42 zu den Arbeitsanschlüssen A9, B9 an der Wegeventilscheibe 12 verhindert. Aufgrund dieser Ruhestellung hat die Wegeventilscheibe 10 die Funktion eines Sicherheitselementes.

In der mit der Wegeventilscheibe 12 verbundenen Steuerölversorgungsscheibe 4 sind ein Filter 68, ein Druckreduzierventil 70, ein Druckbegrenzungsventil 72 und eine Düse 78 ausgebildet. Die Druckmittelverbindung zwischen der abschnittsweise in der Steuerölversorgungsscheibe 4 verlaufenden Zulaufleitung 44 und dem Filter 68, dessen Auslassanschluss über ein Druckreduzierventil 70 mit dem in der Eingangsscheibe 2 und den Wegeventilscheiben 8, 10, 12 verlaufenden Steuerölversorgungskanal 66 verbunden ist, ist über einen Stopfen 67 blockiert. Zwischen dem Steuerölversorgungskanal 66 und einem in der Eingangsscheibe 2 und den Wegeventilscheiben 8, 10, 12 verlaufenden Steueröltankkanal 64 ist ein Druckbegrenzungsventil 72 vorgesehen. In den federvorgespannten Druckräumen des Druckreduzierventils 70 und des Druckbegrenzungsventils 72 liegt der Druck im Steueröltankkanal 64 an, während in den entgegengesetzt wirkenden Steuerräumen des Druckreduzierventils 70 und des Druckbegrenzungsventils 72 der Druck im Steuerölversorgungskanal 66 anliegt. Das Druckreduzierventil 70 regelt einen festen Steuerölversorgungsdruck im Kanal 66 ein. Das Druckbegrenzungsventil 72 hat eine Sicherheitsfunktion. Der feste Druck ist zum Beispiel 30 bar.

Eine mit dem Wechselventil 36 der Wechselventilkaskade verbundene Lastmeldeleitung 74 in der Steuerölversorgungsscheibe 4 steht mit dem Ablaufkanal 46 in Verbindung. Somit liegt in der Lastmeldeleitung 74 und somit an einem Eingang des Wechselventils 36 der Wegeventilscheibe 12 der Tankdruck an.

Bei dem ersten Ausführungsbeispiel der vorliegenden Erfindung ist zwischen dem Steuerölversorgungskanal 66 und dem Ablaufkanal 46, in dem im Wesentlichen Tankdruck vorliegt, ein Ölkanal 76 mit der Düse 78 angeordnet. Ferner ist in der Eingangsscheibe 2 und in den Wegeventilscheiben 10 und 12 sowie in der Steuerölversorgungsscheibe 4 ein Hilfskanal 80 ausgebildet, der einerseits mit der Zulaufleitung 42 in Druckmittelverbindung steht und andererseits mit dem Eingangsanschluss des Filters 68 verbunden ist. Durch diesen Hilfskanal 80 strömt Öl unabhängig von einer Betätigung des Wegeventils 54 in der Wegeventilscheibe 10 von der Zulaufleitung 42, über den Filter 68 und das Druckminderventil 70 zum Steuerölversorgungskanal 66 und von dort über den Ölkanal 76 mit der Düse 78 zum Ablaufkanal 46. Somit erfolgt unabhängig davon, ob die Zulaufleitungen 42 und 44 über die Wegeventilscheibe 10 miteinander verbunden sind, in den Wegeventilscheiben 10 und 12 eine Druckmittelströmung, durch die diese Wegeventilscheiben erwärmt werden. Die Erwärmung der Wegeventilscheiben erfolgt auch aufgrund der Druckmittelströmung im Ablaufkanal 46. Dies hat den Vorteil, dass aufgrund des großen Durchmessers der Ablaufkanäle 46 im Steuerblock 1 ein guter Wärmeübergang vom Öl zum Gehäuse des Steuerblocks erfolgen kann. Im Ergebnis kann ein Klemmen des Steuerkolbens des Wegeventils 18 verhindert werden.

Der Hilfskanal 80 ist in den Wegeventilscheiben nicht allein deshalb vorhanden, damit durch ihn ein Ölstrom zum Erwärmen der Wegeventilscheiben fließt. Man erkennt einen entsprechenden Kanal auch in der Wegeventilscheibe 8. Dort dient er dazu, den Lastdruck aus der Abschlussscheibe 6 an den einen Eingang des Wechselventils 40 der Eingangsscheibe 2 heranzuführen. Allgemein dient der Kanal 80 in den Wegeventilscheiben dazu, um auch bei mehreren zwischen der einen Seite der Eingangsscheibe 2 und einer Abschlussscheibe 6 angeordneten Wegeventilscheiben den über Wechselventile dieser Wegeventilscheiben ausgewählten höchsten Lastdruck von mit diesen Wegeventilscheiben gleichzeitig betätigten hydraulischen Verbrauchern an den einen Eingang des Wechselventils 40 zu geben.

Von dem Hilfskanal 80 in den Wegeventilscheiben 10 und 12 fließt ein Ölstrom über den Filter 68, das Druckreduzierventil 70 und die Düse 78 in die Ablaufkanäle 46, in denen Tankdruck herrscht. Da das Druckreduzierventil in dem stromauf der Düse 78 liegenden Steuerölversorgungskanal 66 einen bestimmten Druck einregelt, sind die Drücke stromauf und stromab der Düse 78 und damit die Druckdifferenz über die Düse konstant. Das heißt, der Ölstrom zur Erwärmung der Wegeventilscheiben 10 und 12 ist konstant und nicht vom Pumpendruck abhängig. Durch entsprechende Wahl einer Düse 78 mit einem bestimmten Durchflussquerschnitt kann man den Ölstrom einstellen. Voraussetzung für einen konstanten Ölstrom zur Erwärmung ist allerdings der Stopfen 67, der verhindert, dass das Öl aus dem Hilfskanal 80 über die Zulaufleitung 44 und das nicht betätigte Wegeventil 54 zum Tankanschluss T der Eingangsscheibe 2 strömt. Ohne den Stopfen 67 wäre der Ölstrom, der zur Erwärmung der Wegeventilscheiben 10 und 12 vorgesehen ist, vom Pumpendruck abhängig.

Über den Hilfskanal 80 fließt nicht nur das über die Ablaufkanäle 46 wegfließende und die Wegeventilscheiben 10 und 12 erwärmende Öl, sondern auch das zur Ansteuerung der Wegeventile dem Steuerölversorgungskanal von den Vorsteuerventilen entnommene Öl der Steuerölversorgungsscheibe 4 zu. Ohne den Stopfen 67 wäre die Versorgung des Druckeingangs des Druckregelventils 70 mit unter Druck stehendem Öl nicht gegeben.

In Figur 1 sind nur zwei Wegeventilscheiben zwischen der Eingangsscheibe 2 und der Steuerölversorgungsscheibe 4 gezeigt. Natürlich können dort auch mehr, zum Beispiel sieben Wegeventilscheiben angeordnet sein. Ebenso kann sich zwischen der Eingangsscheibe 2 und der Abschlussscheibe 6 mehr als eine Wegeventilscheibe befinden.

Figur 2 zeigt eine Schnittansicht durch das Ventilgehäuse 86 der Wegeventilscheibe 12 des ersten Ausführungsbeispiels.

Figur 2 ist zu entnehmen, dass der Steuerkolben 20 im Ventilgehäuse 86 gelagert ist und eine Druckmittelverbindung zwischen dem Zulaufanschluss P und dem Vorlaufanschluss A9 und dem Rücklaufanschluss B9 herstellen kann. An beiden Seiten des Steuerkolbens 20 sind Ablaufkanäle 46 vorgesehen. Der Vorlaufanschluss A des Wegeventils 18 steht über ein in Fig. 2 nicht dargestelltes Druckbegrenzungs-Nachsaugventil, das in Figur 1 mit dem Bezugszeichen 50 gekennzeichnet ist, mit dem Ablaufkanal 46 in Druckmittelverbindung, während der Rücklaufanschluss B über das Druckbegrenzungs-Nachsaugventil 52 mit dem Ablaufkanal 46 in Druckmittelverbindung steht.

Dem Wegeventil 18 ist die Individualdruckwaage 21 vorgeschaltet, deren Eingang mit der Zulaufleitung 44 in Druckmittelverbindung steht. Die Vorsteuerventile 62a, 62b bewirken, wie vorstehend beschrieben, eine Verstellung des Steuerkolbens 20 in die Arbeitspositionen a, b und in die Ruheposition 0. Das Steueröl wird den Vorsteuerventilen 62a, 62b über den Steuerölversorgungskanal 66 mit dem in Figur 2 gezeigten Querschnitt zugeleitet. Die Lastmeldeleitung 74 befindet sich in Figur 2 unterhalb der Druckwaage. Benachbart zu den beiden Endabschnitten der Druckwaage 21 und an der Seite der Lastmeldeleitung 74 sind Ausnehmungen 92 und 94 für den Steuerblock 1 zusammen haltende Zuganker vorgesehen. Eine weitere Zugankerausnehmung 96 befindet sich im Ventilgehäuse 86 zwischen den Anschlüssen A9 und B9 benachbart zum Hilfskanal 80 oberhalb der Steuerkolbens 20. Benachbart zu den Steuerölkanälen 64, 66 ist ein Druckbegrenzungsventil 98 in das Ventilgehäuse 86 eingebracht, mit dem bei Auslenkung des Steuerkolbens in die eine Richtung der in den Federraum der Druckwaage 21 gemeldete Lastdruck begrenzt wird.

Wie aus Figur 2 hervorgeht, ist der Durchmesser der Ablaufkanäle 46 groß, woraus sich eine effektive Erwärmung des Ventilgehäuses 86 vermittels des Ölkanals 76 entsprechend dem ersten Ausführungsbeispiel ergibt. Das warme Öl fließt überdies durch beide Ablaufkanäle 46, so dass die Wegeventilscheiben gleichmäßig erwärmt werden.

Die Figuren 3 und 4 zeigen eine Steuerölversorgungsscheibe 104 bzw. 204 entsprechend dem zweiten und dritten Ausführungsbeispiel der Erfindung.

Die Steuerölversorgungsscheibe 104 entsprechend dem in Figur 3 gezeigten zweiten Ausführungsbeispiel unterscheidet sich von der Steuerölversorgungsscheibe 4 des ersten Ausführungsbeispiels dadurch, dass bei der Steuerölversorgungsscheibe 104 kein Hilfskanal 80 vorgesehen ist und dass der Stopfen 67 des ersten Ausführungsbeispiels entfernt ist, so dass die Zulaufleitung 44 und der Einlassanschluss des Filters 68 in Druckmittelverbindung stehen. Derartige Steuerölversorgungsscheiben 104 gelangen dort zum Einsatz, wo eine der Wegeventilscheibe 10 des ersten Ausführungsbeispiels vergleichbare Sicherheitsfunktion, durch die eine Druckmittelverbindung zwischen den Zulaufleitungen 42 und 44 blockierbar und die Leitung 44 mit dem Tank verbindbar ist, nicht vorliegt. Ansonsten wird im Hinblick auf das zweite Ausführungsbeispiel auf die Beschreibung der Steuerölversorgungsscheibe 4 des ersten Ausführungsbeispiels verwiesen.

In dem in Figur 4 gezeigten dritten Ausführungsbeispiel, das eine Abwandlung des zweiten Ausführungsbeispiels darstellt und bei dem somit ebenfalls eine ständige Druckmittelverbindung zwischen der Zulaufleitung 44 und dem Einlass des Filters 68 vorliegt, ist ein Ölkanal 276 mit einer Düse 278 zwischen dem Steuerölversorgungskanal 66 und dem Steueröltankkanal 64 vorgesehen. Der Steueröltankkanal 64 in Figur 4 ist der Kanal für abfließendes Steueröl und an diesem liegt im Wesentlichen Atmosphärendruck an. Das Ventilgehäuse wird somit über das vermittels der Zulaufleitung 44 der Düse 278 zulaufende Öl erwärmt.

Dem ersten bis dritten Ausführungsbeispiel ist gemeinsam, dass eine konstante Druckdifferenz über den Düse 78, 278 und ein definierter Ölstrom durch den Kanal 76, 276 vorliegen kann. Dieses wird insbesondere durch den konstanten Steuerölversorgungsdruck im Steuerölversorgungskanal 66 sichergestellt.

Die vorliegende Erfindung betrifft einen Steuerblock mit einer Vielzahl von Steuerblockelementen, in denen jeweils eine Ventilanordnung zur Ansteuerung eines zugeordneten hydraulischen Verbrauchers vorgesehen ist. Ferner ist im Steuerblock ein Ölkanal vorgesehen, der zumindest ein Steuerblockelement zum Temperieren von diesem unabhängig von der Ansteuerung der Ventilanordnung durchströmt.

**Bezugszeichenliste**

| | |
|---|---|
| 1 | Steuerblock |
| 2 | Eingangsscheibe |
| 4 | Steuerölversorgungsscheibe |
| 6 | Abschlussscheibe |
| 8 | Wegeventilscheibe |
| 10 | Wegeventilscheibe |
| 12 | Wegeventilscheibe |
| 14 | Wegeventil |
| 18 | Wegeventil |
| 20 | Steuerkolben |
| 21 | Individualdruckwaage |
| 22 | Individualdruckwaage |
| 36 | Wechselventil |
| 38 | Wechselventil |
| 39 | Wechselventil |
| 40 | Wechselventil |
| 41 | Verbindungskanal |
| 42 | Zulaufleitung |
| 44 | Zulaufleitung |
| 46 | Ablaufkanal |
| 48 | Druckbegrenzungs- und Nachsaugventil |
| 50 | Druckbegrenzungs- und Nachsaugventil |
| 52 | Druckbegrenzungs- und Nachsaugventil |
| 54 | Wegeventil |
| 56 | Steuerkolben |
| 62a,b | Vorsteuerventil |
| 64 | Steueröltankkanal |
| 66 | Steuerölversorgungskanal |
| 67 | Stopfen |
| 68 | Filter |
| 70 | Druckreduzierventil |
| 72 | Druckbegrenzungsventil |
| 74 | Lastmeldeleitung |
| 76 | Ölkanal |
| 78 | Düse |
| 80 | Hilfskanal |
| 82 | Druckbegrenzungsventil |
| 86 | Ventilgehäuse |
| 92 | Zuganker-Ausnehmung |
| 94 | Zuganker-Ausnehmung |
| 96 | Zuganker-Ausnehmung |
| 98 | Druckbegrenzungsventil |
| 104 | Steuerölversorgungsscheibe |
| 176 | Ölkanal |
| 178 | Düse |
| 204 | Steuerölversorgungsscheibe |
| 276 | Ölkanal |
| 278 | Düse |

## Patentansprüche

1. Steuerblock (1) mit einer Vielzahl von Steuerblockelementen (8, 10 12), in denen jeweils eine Ventilanordnung zur Ansteuerung eines jeweiligen hydraulischen Verbrauchers vorgesehen ist, mit einem Ölkanal (76, 276), wobei der Steuerblock derart ausgelegt ist, dass der Ölkanal (76, 276) unabhängig von der Ansteuerung der Ventilanordnung von einem Ölstrom zum Temperieren von zumindest einem Steuerblockelement (12) durchströmbar ist, wobei im Ölkanal (76, 276) eine Düse (78, 278) angeordnet ist, **dadurch gekennzeichnet, dass** über der Düse mittels eines zum Steuerblock (1) gehörenden Druckminderventils (70), das zwischen einer Zulaufleitung und einem Steuerölversorgungskanal (66) angeordnet ist, eine konstante Druckdifferenz einstellbar ist.

2. Steuerblock nach Anspruch 1, wobei der Steuerblock derart ausgelegt ist, dass der Ölstrom im Wesentlichen konstant ist.

3. Steuerblock nach Anspruch 1, wobei die Düse (78, 278) in einem Endelement (4) des Steuerblocks angeordnet ist.

4. Steuerblock nach Anspruch 3, wobei die Düse (78, 278) in dem Endelement (4) mit Komponenten (70, 72) für die Steuerölversorgung angeordnet ist.

5. Steuerblock nach einem der Ansprüche 1 bis 4, wobei die Düse (78, 278) zwischen einem mit Pumpendruck beaufschlagten Kanal (44) und einem Niederdruckkanal (46; 64) vorgesehen ist.

6. Steuerblock nach einem der Ansprüche 1 bis 4, wobei die Düse (78, 278) zwischen dem Steuerölversorgungskanal (66) und einem Niederdruckkanal (46; 64) vorgesehen ist.

7. Steuerblock nach Anspruch 6, wobei die Düse zwischen dem Steuerölversorgungskanal (66) und einem Tankkanal (46) für das Arbeitsdruckmittel vorgesehen ist.

8. Steuerblock nach Anspruch 6, wobei die Düse (278) zwischen dem Steuerölversorgungskanal (66) und einem im Wesentlichen unter Atmosphärendruck stehenden Kanal (64) für abfließendes Steueröl vorgesehen ist.

9. Steuerblock nach einem der Ansprüche 1 bis 4, wobei ein Hauptpumpenkanal (44) vorgesehen ist und die Düse (78, 278) zwischen einem bei gesperrtem Hauptpumpenkanal (44) mit einem Pumpenanschluss (P) der hydraulischen Steueranordnung verbundenen Hilfskanal (80) und einem Niederdruckkanal (46, 64) angeordnet ist.

## Claims

1. A control block (1) comprising a plurality of control block elements (8, 10, 12) in each of which a valve arrangement for controlling an associated hydraulic consumer is provided, having an oil channel (76, 276), wherein the control block is configured such that the oil channel (76, 276) can be flowed through by an oil flow for controlling the temperature of at least one control block element (12) independently of the control of the valve arrangement, wherein a nozzle (78, 278) is arranged in the oil channel (76, 276), **characterized in that** a constant pressure difference is adjustable above the nozzle via a pressure relief valve (70), belonging to the control block (1), arranged between a feed line and a control oil supply passage (66).

2. A control block according to claim 1, wherein the control block is configured such that the oil flow is substantially constant.

3. A control block according to claim 1, wherein the nozzle (78, 278) is arranged in a terminal element (4) of the control block.

4. A control block according to claim 3, wherein the nozzle (78, 278) is arranged in the terminal element (4) including components (70, 72) for the control oil supply.

5. A control block according to any one of the claims 1 to 4, wherein the nozzle (78, 278) is provided between a passage (44) pressurized with pump pressure and a low-pressure passage (46; 64).

6. A control block according to any one of the claims 1 to 4, wherein the nozzle (78, 278) is provided between the control oil supply passage (66) and a low-pressure passage (46; 64).

7. A control block according to claim 6, wherein the nozzle is provided between the control oil supply passage (66) and a tank passage (46) for the working medium.

8. A control block according to claim 6, wherein the nozzle (278) is provided between the control oil supply passage (66) and a passage (64) substantially under atmospheric pressure for out-flowing control oil.

9. A control block according to any one of the claims 1 to 4, wherein a main pump passage (44) is provided and the nozzle (78, 278) is arranged between an auxiliary passage (80) connected to a pump port (P) of the hydraulic control arrangement when the main pump passage (44) is blocked and a low-pressure passage (46, 64).

## Revendications

1. Bloc de commande (1) comprenant une pluralité d'éléments de bloc de commande (8, 10, 12), dans lesquels est prévu un ensemble de soupapes servant à commander un consommateur respectivement hydraulique, comprenant un canal de circulation d'huile (76, 276), sachant que le bloc de commande est mis au point de telle manière que le canal de circulation d'huile (76, 276) peut être traversé, indépendamment de la commande de l'ensemble de soupapes, par un flux d'huile servant à réguler la température d'au moins un élément de bloc de commande (12), sachant qu'une buse (78, 278) est disposée dans le canal de circulation d'huile (76, 276), **caractérisé en ce qu'**une différence de pression constante peut être ajustée par l'intermédiaire de la buse au moyen d'une soupape de réduction de pression (70) faisant partie du bloc de commande (1), ladite soupape de réduction de pression étant disposée entre une conduite d'amenée et un canal d'alimentation en huile de commande (66).

2. Bloc de commande selon la revendication 1, sachant que le bloc de commande est mis au point de telle manière que le flux d'huile est essentiellement constant.

3. Bloc de commande selon la revendication 1, sachant que la buse (78, 278) est disposée dans un élément d'extrémité (4) du bloc de commande.

4. Bloc de commande selon la revendication 3, sachant que la buse (78, 278) est disposée dans l'élément d'extrémité (4) avec des composants (70, 72) pour l'alimentation en huile de commande.

5. Bloc de commande selon l'une quelconque des revendications 1 à 4, sachant que la buse (78, 278) est prévue entre un canal (44) soumis à l'action d'une pression de pompe et un canal basse pression (46 ; 64).

6. Bloc de commande selon l'une quelconque des revendications 1 à 4, sachant que la buse (78, 278) est prévue entre le canal d'alimentation en huile de commande (66) et un canal basse pression (46 ; 64).

7. Bloc de commande selon la revendication 6, sachant que la buse est prévue entre le canal d'alimentation en huile de commande (66) et un canal de réservoir (46) pour le milieu de travail sous pression.

8. Bloc de commande selon la revendication 6, sachant que la buse (278) est prévue entre le canal d'alimentation en huile de commande (66) et un canal (64) se trouvant essentiellement sous pression atmosphérique pour une huile de commande qui s'écoule.

9. Bloc de commande selon l'une quelconque des revendications 1 à 4, sachant qu'un canal de pompe principal (44) est prévu et que la buse (78, 278) est disposée entre un canal auxiliaire (80) relié à un raccordement de pompe (P) de l'ensemble de commande hydraulique lorsque le canal de pompe principal (44) est bloqué et un canal basse pression (46, 64).
